# EUROPÄISCHE PATENTSCHRIFT

(11) **EP 1 604 880 B1**
(45) Veröffentlichungstag und Bekanntmachung des Hinweises auf die Patenterteilung: **25.07.2007**
(21) Anmeldenummer: 05012387.6
(22) Anmeldetag: 09.06.2005
(51) Int. Cl.: B61D 1/08, B61D 31/00

(54) **Doppelstockreisezugwagen als Schienenfahrzeug mit Schlaf- und/oder Liegeabteilen**
Doubledeck railway vehicle, with sleeping compartments.
Véhicule ferroviaire à deux niveaux, avec compartiments à couchettes.

(30) Priorität: 10.06.2004 DE 202004009131 U
(43) Veröffentlichungstag der Anmeldung: 14.12.2005
(73) Patentinhaber: Fahrzeugtechnik Dessau AG - Railroad Technologies -, 06844 Dessau (DE)
(72) Erfinder: Marx, Werner, D-06844 Dessau (DE)
(74) Vertreter: Tragsdorf, Bodo

(56) Entgegenhaltungen:
- EP-A- 0 384 262
- DE-C- 830 514
- US-A- 2 000 547

## Beschreibung

Die Erfindung bezieht sich auf einen Doppeistockreisezugwagen als Schienenfahrzeug mit Schlaf- und/oder Liegeabteilen gemäß dem Oberbegriff des Anspruches 1.

Zur Personenbeförderung Im Eisenbahnverkehr ist der Einsatz von Doppelstockwagen als Schienenfahrzeug bereits seit langem bekannt.

Die Doppelstockwagen sind aus bahntechnischen Gründen in ihrer Größe und äußeren Form vorgegeben. Bei einer Ausrüstung von Doppelstockwagen als Liege- oder Schlafwagen spielt die Ausnutzung des vorhandenen Raumes zur Anordnung der Schlaf- bzw. Liegeplätze eine wesentliche Rolle. Bedingt durch die gewölbte Dachgestaltung ist der Oberstock im Bereich der Längsseiten in seiner Kopffreiheit eingeschränkt. Im Zusammenhang mit der vorgegebenen Wagenbreite bestehen somit erhebliche Probleme bei der Anordnung einzelner Abteile mit einer möglichst großen Anzahl an Schlaf- bzw. Liegeplätzen, bei einer für den Fahrgast noch ausreichenden Bewegungsfreiheit.

Aus der EP 0 384 262 B1 ist ein doppelstöckiger Schlafwagen bekannt, der mit einem einzigen Seitengang auf einem erhöhten Fußbodenniveau, auf halber Höhe zwischen den Fußböden des Unterstockes und des Oberstockes, ausgerüstet Ist. Von diesem Seltengang aus sind je zwei nebeneinander liegende untere Abteile über eine absteigende Wendeltreppe und je zwei nebeneinander liegende obere Abteile über eine aufsteigende Wendeltreppe zugänglich. Beide Wendeltreppen sind Ineinander verschachtelt. Die unteren und oberen Abteile liegen deckungsgleich übereinander. Die Anordnung von Wendeltreppen erfordert einen erhöhten Platzbedarf und ist Insbesondere für ältere Fahrgäste ungeeignet. Der Zugang zu den einzelnen Abteilen ist äußerst beengt und die Mitnahme von größeren Gepäckstücken nahezu unmöglich. Die Anordnung eines erhöhten Seitenganges erfordert aus statischen Gründen einen erhöhten Aufwand bei der Herstellung der Wagen.

Eine Weiterentwicklung dieser Lösung ist in der DE 43 15 353 C2 beschrieben.

Die einzelnen Abteile sind in drei Module gleicher Breite unterteilt. Das erste Modul ist für zwei sich übereinander In Fahrzeug-Querrichtung erstreckende Liegen bestimmt. Das mittlere Modul dient als Zugang und Stehfläche. Das dritte Modul ist für eine weitere Liegefläche bestimmt und besitzt eine Einbuchtung zur Aufnahme des zum korrespondierenden Abteil führenden Zugangs. Die übereinander liegenden Abteile überlappen sich im Grundriss um zwei Modulbrelten. Der Zugang zu den einzelnen Abteilen des Unter- bzw. Oberstockes erfolgt über versetzt angeordnete auf- und absteigende gerade Treppen, quer zur Fahrtrichtung.

Dieser Abteilaufbau Ist In seiner Herstellung sehr aufwendig. In jedem Abteil können bedingt durch die vorgesehenen Einbuchtungen nur drei Liegeflächen In an sich üblicher Länge Installiert werden.

Der Erfindung liegt die Aufgabe zugrunde, einen Doppelstockrelsezugwagen als Schienenfahrzeug mit Schlaf- und/oder Liegeabteilen zu schaffen, der sich durch eine verbesserte Raumausnutzung mit einer höheren Anzahl an Schlaf- und/oder Liegeplätzen üblicher Größe auszeichnet, einen bequemen Zugang zu den einzelnen Abteilen ermöglicht und einen geringeren Herstellungs- und Montageaufwand erfordert.

Erfindungsgemäß wird die Aufgabe durch die im Anspruch 1 angegebenen Merkmale gelöst. Vorteilhafte Ausgestaltungen und Weiterbildungen sind Gegenstand der Ansprüche 2 bis 10.

Der vorgeschlagene Doppelstockreisezugwagen besitzt einen einzigen Seitengang, der an einer der Wagenlängsseiten, Im einstöckigen Bereich unmittelbar in Höhe der Ein-und Ausstiegsplattform liegt und im doppelstöckigen Bereich abgesenkt ist. Zwischen den unterschiedlichen Niveauebenen des Seitenganges sind kurze Treppen angeordnet. Die Anordnung eines abgesenkten Seitenganges im doppelstöckigen Bereich, der in einer Ebene mit dem Fußboden des Unterstockes liegt, ermöglicht eine verbesserte Raumaufteilung für die einzelnen Abteile des Unter- und Oberstockes. Außerdem ist ein abgesenkter Seitengang in Fußbodenhöhe aus statischen Gründen von Vorteil und führt zu erheblichen Kosteneinsparungen bei der Herstellung und Montage der Reisezugwagen. Die einzelnen Abteile im Unterstock und Oberstock sind deckungsgleich und quer zur Fahrtrichtung angeordnet. Jeweils nach dem ersten Abteil und nachfolgend nach zwei weiteren benachbarten Abteilen ist zwischen diesen eine quer zur Fahrtrichtung verlaufende gerade Treppe angeordnet, die vom Seitengang aus, also vom Unterstock, in den Oberstock führt. Die Treppen sind ausreichend breit ausgebildet, sodass die Fahrgäste bequem und ohne größere Probleme, auch mit Gepäck, in die entsprechenden Abteile des Oberstockes gelangen können. Die Treppen gehen In ein Podest über, von dem aus der Zugang in die beiden oberen Abteile erfolgt. Für den Zugang in diese Abteile sind vorzugsweise quer zur Fahrtrichtung bewegbare Schiebetüren vorgesehen. Die Abteile des Oberstockes erstrecken sich über die gesamte Fahrzeugbreite, sind daher relativ geräumig und bieten ausreichend Platz für die Anordnung von vier Liegen normaler Länge (ca. 1,90 m), von denen jeweils zwei übereinander liegend angeordnet sind. Aufgrund des großzügigen Platzangebotes der Abteile im Oberstock sind diese besonders gut für Reisende mit Kindern oder viel Gepäck geeignet.

Die Abteile des Oberstockes sind mit zwei gegenüberliegenden Außenfenstern ausgerüstet, die eine sehr gute Ausleuchtung des Abteils gewährleisten.

Die im Unterstock liegenden Abteile sind unmittelbar vom Seitengang aus zugänglich, ohne Stufen, und In analoger Weise wie die Abteile des Oberstockes mit jeweils vier Liegen ausgestattet, die quer zur Fahrrichtung angeordnet sind. Der Zugang in die Abteile des Unterstockes erfolgt mittels Schwenk- oder Schiebetüren.

Der Raum hinter den zum Oberstock führenden Treppen kann als Stauraum für technische Ausrüstungsgegenstände oder Gepäck genutzt werden und ist durch eine in der benachbarten Seitenwand angeordnete, mittels Klappe verschließbaren Öffnung zugänglich.

In dem einstöckigen Bereich ist mindestens ein Sanitärraum sowie weitere Abteile mit Liege- und/oder Sitzgelegenheiten angeordnet, die vom Seitengang aus mittels Schwenk-oder Schiebetüren zugänglich sind. Diese Abteile sind unmittelbar nach dem Einsteigen zu erreichen und vorzugsweise mit vier Liegen ausgerüstet. Es bietet sich auch an, diese Abteile als behindertengerechte Abteile, z.B. für Rollstuhlfahrer, auszuführen.

Die In den Abteilen angeordneten Liegen sind herkömmlicher Bauart und können mit wenigen Handgriffen auch in Sitzgelegenheiten umgewandelt werden. Für den Reisekomfort ist es auch von Vorteil, dass alle Abteile mindestens ein großes Außenfenster besitzen.

Die Erfindung soll nachstehend an einem Ausführungsbeispiel näher erläutert werden. In der zugehörigen Zeichnung zeigen
- Fig. 1: eine Seitenansicht eines doppelstöckigen Schlafwagens,
- Flg. 2: einen Längsschnitt gemäß der Linie A-A In Fig. 1,
- Fig. 3: einen Längsschnitt gemäß der Linie B-B in Fig. 1,
- Fig. 4: einen Querschnitt gemäß der Linie C-C in Fig. 1 und
- Fig. 5: einen Querschnitt gemäß der Linie D-D in Fig. 1.

Der in Figur 1 gezeigte Doppelstock-Schlafwagen besteht aus dem Wagenkastenaufbau 1 mit zwei Drehgestell-Laufwerken 2. Der Schlafwagen ist in zwei einstöckige Bereich 3, 3' und einen doppelstöckigen Bereich 4 gegliedert. Der doppeistöckige Bereich 4 befindet sich zwischen den beiden Drehgestellen 2 und jeweils an diesen angrenzend, bis zu den Wagenenden, erstrecken sich die einstöckigen Bereiche 3 und 3'. In unmittelbarer Nähe zu den Wagenenden befinden sich die Einstiegstüren 5. Am oberen Ende der ausfahrbaren Ein- und Ausstiegstreppen beginnt die Ein- und Ausstiegsplattform 6. An diese schließt sich ein einziger Seitengang 7 (Fig. 2) an, der entlang einer Wagenlängeseite von dem ersten Bereich 3 bis zu dem zweiten Bereich 3' verläuft. Im doppelstöckigen Bereich 4 ist der Seltengang 7 abgesenkt, auf die Höhe des Fußbodenniveaus 8a des UnterStockes 8. Die Übergänge in den abgesenkten Tell sind als kurze Treppen 9 ausgebildet. In den einstöckigen Bereichen 3 und 3' sind jeweils ein Sanitärraum 10 mit Toilette und Waschtisch sowie zwei Abteile 11 mit vier Liegen 19, von denen jeweils zwei übereinander liegen, angeordnet. Zwischen den quer zur Fahrtrichtung installierten Liegen 19 befindet sich ein Gang 11a. Die einzelnen Abteile 11 sind durch Quer- 11b und Seitenwände 11c abgeteilt. In der das Abteil 11 vom Seitengang 7 abtrennenden Seitenwand 11c ist eine Schwenk- oder Schiebetür 11d installiert.

Der doppelstöckige Bereich 4 weist einen Unterstock 8 und einen Oberstock 12 auf. Im Unterstock 8 und Oberstock 12 befinden sich jeweils sechs Abteile 13a, 13b, 13c, 13d, 13e, 13f und 13a', 13b', 13c', 13d', 13e', 13f, wobei die jeweils übereinander liegenden Abteile deckungsgleich angeordnet sind. Nach den jeweils ersten Abteilen 13a, 13a' und 13f, 13f', die unmittelbar an den einstöckigen Bereich 3, 3' angrenzen, ist ein Treppenaufgang 14 mit einer Treppe 15 vorgesehen. Die quer zur Fahrtrichtung angeordnete Treppe 15 führt vom Seitengang 7 des Unterstockes 8 zu einem in etwa In Fußbodenhöhe 12a des Oberstockes 12 liegenden Podest 16. Von diesem aus können die Fahrgäste in die jeweils benachbarten Abteile 13a', 13b' bzw. 13e', 13f' gelangen. Nach zwei weiteren benachbarten Abteilen ist wieder ein Treppenaufgang 14 mit einer Treppe 15 und Podest 16 angeordnet, der zu den Abteilen 13c' und 13 d' des Oberstockes 12 führt. Die einzelnen vom Unterstock 8 zum Oberstock 12 führenden Treppenaufgänge 14 sind Identisch ausgeführt. Die Treppen 15 sind als gerade und relativ breite Treppen ausgebildet, sodass der Fahrgast bequem und auch mit Gepäck in die oberen Abteile gelangen kann. Der Raum über der Treppe 15 erstreckt sich über die gesamte Wagenbreite. Dieser Raum wird mittels zwei einander gegenüberliegender Fenster 17, die im Oberstock 12 in den Fahrzeugseltenwänden angeordnet sind, ausgeleuchtet.

Die Abteile 13a', 13b', 13c', 13d', 13e', 13f' des Oberstockes 12 sind durch querverlaufende Trennwände 18 abgeteilt und erstrecken sich über die gesamte Wagenbreite (Fig. 4). Sie bieten daher relativ viel Platz, auch hinsichtlich einer ausreichenden Kopffreiheit. In den Abteilen sind vier Liegen 19 normaler Länge angeordnet, von denen jeweils zwei übereinander liegen. Der Zugang in diese Abteile erfolgt vom Podest 16 aus über Schiebetüren 20, die in der entsprechenden Querwand 18 des Abteils angeordnet sind (Fig. 5). Die einzelnen Abteile des Oberstockes 12 werden durch jeweils zwei gegenüberliegende Fenster 21 in den Fahrzeugaußenwänden sehr gut ausgeleuchtet.

Der Zugang zu den einzelnen Abteilen 13a, 13b, 13c, 13d, 13e, 13f des Unterstockes 8 erfolgt vom Seitengang 7 aus durch Schwenk- oder Schiebetüren 22, die in den in Fahrzeuglängsrichtung angeordneten Trennwänden angeordnet sind. Bedingt durch die Breite des Seitenganges 7 sind die Abteile des Unterstockes 8 kleiner als die entsprechenden Abteile des Oberstockes. Die Grundfläche der Abteile des Unterstockes 8 Ist jedoch ausreichend, um vier Liegen 19 in gleicher Anordnung wie in den Abteilen des Oberstockes 12 zu installieren.

Aufgrund der deckungsgleichen Anordnung der einzeinen Abteile des Unter- 8 und Oberstockes 12 sowie den identischen Abmessungen in Fahrzeuglängsrichtung für alle Abteile, lassen sich Im Rahmen des konstruktiven Wagenaufbaus umlaufende Spanten in den entsprechenden Abständen der Abteile anordnen. Dadurch wird eine günstige Statik erreicht und die Möglichkeit der Ausrüstung des Wagens mit einheitlich großen Abteilfenstern. Lediglich die Fenster in den Treppenaufgängen sind kleinerer Bauart.

Der auf mittlerem 6 und abgesenktem Fußbodenniveau 8a verlaufende Seitengang 7 erlaubt die Realisierung eines ohne Sprung durchgehenden Fußbodens 12a zwischen Unter-8 und Oberstock 12 und eine deckungsgleiche Fensteranordnung in beiden in Fahrzeuglängarlchtung verlaufenden Außenwänden.

Die Räume unter den Treppen 15 können als Stauräume für Gepäck oder technische Ausrüstungsgegenstände des Wagens genutzt werden. Sie sind z.B. über in der Fahrzeugaußenwand angeordnete Klappen 23 (Fig. 5) zugänglich.

## Patentansprüche

1. Doppelstockreisezugwagen als Schienenfahrzeug mit Schlaf- und/oder Liegeabteilen, der in dem Bereich zwischen den Drehgestellen des Wagenkastens doppelstöckig und in den angrenzenden Bereichen bis zu den Wagenenden einstöckig ausgebildet ist, wobei in den einstöckigen Bereichen die Ein- und Ausstiege angeordnet sind, und der doppelstöckige Bereich in Abteile unterteilt ist, die von einem an einer Wagenlängsseite befindlichen, durchgehenden Seitengang erreichbar sind, und Unter- und Oberstock durch Treppen miteinander verbunden sind, **dadurch gekennzeichnet, dass** der Seitengang (7) im einstöckigen Bereich (3, 3') unmittelbar in Höhe der Ein- und Ausstiegsplattform (6) liegt und Im doppelstöckigen Bereich (4) auf Fußbodenniveau (8a) des Unterstockes (8) abgesenkt ist, wobei zwischen den unterschiedlichen Niveauebenen Treppen (9) angeordnet sind, die Im Unterstock (8) befindlichen Abteile (13a, 13b, 13c, 13d, 13e, 13f) quer zur Fahrtrichtung angeordnet sind, wobei jeweils nach dem ersten Abteil (13a, 13f) nach dem einstöckigen Bereich (3, 3') und nachfolgend nach zwei weiteren benachbarten Abteilen (13b, 13c und 13f, 13e) zwischen diesen quer zur Fahrtrichtung verlaufende Treppenaufgänge (14) mit gerader Treppe (15) angeordnet sind, die jeweils zu zwei gegenüberliegenden Abteilen (13a' und 13b', 13c' und 13d' sowie 13e'und 13f') des Oberstockes (12) führen, die in FahrtLängsrichtung deckungsgleich zu den Abteilen (13a, 13b, 13c, 13d, 13e, 13f) des Unterstockes (8) angeordnet sind, und die einzelnen Abteile (13a', 13b', 13c', 13d', 13e', 13f) des Oberstockes (12) sich über die gesamte Wagenbreite erstrecken.

2. Doppelstockreisezugwagen nach Anspruch 1, **dadurch gekennzeichnet, dass** die einzelnen Abteile (13a, 13a', 13b, 13b', 13c, 13c', 13d, 13d', 13e, 13e', 13f, 13f') in dem doppelstöckigen Bereich (4) mit Jeweils vier Liegen (19) ausgestattet sind, die quer zur Fahrtrichtung angeordnet sind.

3. Doppelstockreisezugwagen nach einem der Ansprüche 1 oder 2, **dadurch gekennzeichnet, dass** die Liegen (19) in Sitzgelegenheiten umwandelbar sind.

4. Doppelstockreisezugwagen nach einem der Ansprüche 1 bis 3, **dadurch gekennzeichnet, dass** die Abteile (13a', 13b', 13c', 13d', 13e', 13f') des Oberstockes (12) mit zwei gegenüberliegenden Außenfenstern (21) ausgerüstet sind.

5. Doppelstockreisezugwagen nach einem der Ansprüche 1 bis 4, **dadurch gekennzeichnet, dass** jedes Abteil (13a', 13b', 13c', 13d', 13e', 13f') des Oberstockes (12) einen separaten, quer zur Fahrtrichtung angeordneten Zugang aufweist, der mittels einer Schiebetür (20) verschließbar ist.

6. Doppeistockreisezugwagen nach einem der Ansprüche 1 bis 5, **dadurch gekennzeichnet, dass** am Ende der zum Oberstock (12) führenden Treppen (15) ein Podest (16) angeordnet ist, das in etwa in Fußbodenhöhe (12a) der angrenzenden Abteile (13a' und 13b', 13c' und 13d' sowie 13e' und 13f') liegt.

7. Doppelstockreisezugwagen nach einem der Ansprüche 1 bis 6, **dadurch gekennzeichnet, dass** der Raum hinter den zum Oberstock (12) führenden Treppen (15) durch in einer benachbarten Seitenwand angeordnete, mittels Klappen (23) verschließbare Öffnungen als Stauraum nutzbar Ist.

8. Doppelstockreisezugwagen nach einem der Ansprüche 1 bis 7, **dadurch gekennzeichnet, dass** jedes Abteil (13a, 13b, 13c, 13d, 13e, 13f) des Unterstockes (8) einen separaten, In Fahrtlängsrichtung angeordneten Zugang aufweist, der mittels einer Schwenk- oder Schiebetür (22) verschließbar Ist.

9. Doppelstockreisezugwagen nach einem der Ansprüche 1 bis 8, **dadurch gekennzeichnet, dass** In dem einstöckigen Bereich (3, 3') mindestens ein Sanitärraum (10) angeordnet ist.

10. Doppelstockreisezugwagen nach einem der Ansprüche 1 bis 9, **dadurch gekennzeichnet, dass** in dem einstöckigen Bereich (8) weitere Abteile (11) mit Liege- und/oder Sitzgelegenheiten (12) angeordnet sind, die vom Seitengang (7) aus mittels Schwenk- oder Schiebetüren (11d) zugänglich sind.

## Claims

1. Double-deck coach designed as rail-bound vehicle with sleeping compartments and/or couchette compartments built-in as double-deck units in the sector between the boogies of the coach body and as single-deck units in the adjoining sectors to the respective end of coach, with entry and exit doors arranged in the single-deck sectors and the double-deck sectors divided into compartments which can be accessed from a through side corridor running at one of the coach's longitudinal sides, and with stairs connecting the upper and lower decks with each other, **characterised in that** the side corridor (7) in the single-deck sector (3, 3') is exactly level with the entry and exit vestibule (6) but is lowered to the lower deck's (8) floor level (8a) in the double-deck sector (4), with stairs (9) being provided to get the different levels connected and the compartments (13a, 13b, 13c, 13d, 13e, 13f) on the lower deck (8) being arranged at right angels to the direction of travel, where staircases (14) with straight flights of stairs run at right angles to the direction of travel after every first compartment (13a, 13f) after the single-deck sector (3, 3') and after each following pair of adjoining compartments (13b, 13c and 13f, 13e), each leading to two opposite compartments (13a' and 13b', 13c' and 13d', and 13e' and 13f) on the upper deck (12) which are arranged in direction of travel congruent with the compartments (13a, 13b, 13c, 13d, 13e, 13f) on the lower deck (8), and where the individual compartments (13a', 13b', 13c', 13d', 13e', 13f) on the upper deck (12) are stretching over the whole width of coach.

2. Double-deck coach according to claim 1, **characterised in that** the individual compartments (13a, 13a', 13b, 13b', 13c', 13c', 13d, 13d', 13e, 13e', 13f, 13f) in the double-deck sector (4) each are furnished with four couchettes (19) arranged at right angles to the direction of travel.

3. Double-deck coach according to one of the claims 1 or 2, **characterised in that** the couchettes (19) can be converted into seats.

4. Double-deck coach according to one of the claims 1 to 3, **characterised in that** the compartments (13a', 13b', 13c', 13d', 13e', 13f) on the upper deck (12) each have two opposite windows (21) in the outer walls.

5. Double-deck coach according to one of the claims 1 to 4, **characterised in that** the compartments (13a', 13b', 13c', 13d', 13e', 13f) on the upper deck (12) each have a separate entrance, arranged at right angels to the direction of travel, to be closed by a sliding door (20).

6. Double-deck coach according to one of the claims 1 to 5, **characterised in that** the stairs (15) to the upper deck (12) have a landing (16) nearly on a level with the floors (12a) of the adjoining compartments (13a' and 13b', 13c' and 13d', and 13e' and 13f).

7. Double-deck coach according to one of the claims 1 to 6, **characterised in that** the space behind the stairs (15) leading to the upper deck (12) can be used as storage space that can be accessed through openings to be closed by hinged lids (23) arranged in one of the adjoining side walls.

8. Double-deck coach according to one of the claims 1 to 7, **characterised in that** the compartments (13a, 13b, 13c, 13d, 13e, 13f) on the lower deck (8) each have a separate entrance, arranged in the direction of travel, to be closed by a swinging door or a sliding door (22).

9. Double-deck coach according to one of the claims 1 to 8, **characterised in that** the single-deck sector (3, 3') has at least one lavatory unit (10).

10. Double-deck coach according to one of the claims 1 to 9, **characterised in that** the single-deck sector (8) has further compartments (11) furnished with couchettes and/or seats (12) that can be accessed from the side corridor (7) through swinging doors or **sliding doors (11d).**

## Revendications

1. Voiture de voyageurs à deux niveaux se présentant sous forme de véhicule de chemin de fer à compartiments-lits et/ou compartiments-couchettes qui présente, dans la zone située entre les bogies de la caisse, une configuration à deux niveaux et, dans les zones adjacentes allant jusqu'aux extrémités de la voiture, une configuration à un niveau, les zones à un niveau présentant les entrées et des sorties, et la zone à deux niveaux étant divisée en compartiments qui sont accessibles par un couloir latéral continu se trouvant sur un côté longitudinal de la voiture, et le niveau inférieur et le niveau supérieur communiquant l'un avec l'autre par des escaliers, **caractérisée en ce que**, dans la zone à un niveau (3, 3'), le couloir latéral (7) se trouve directement à hauteur de la plate-forme d'entrée et de sortie (6) et, dans la zone à deux niveaux (4), il est abaissé au niveau du plancher (8a) du niveau inférieur (8), des escaliers (9) étant disposés entre les différents plans de niveau, les compartiments (13a, 13b, 13c, 13d, 13e, 13f) se trouvant au niveau inférieur (8) sont disposés perpendiculairement au sens de la marche, des cages d'escalier (14) perpendiculaires au sens de la marche et présentant un escalier droit (15) étant disposées à chaque fois au bout du premier compartiment (13a, 13f) au bout de la zone à un niveau (3, 3') et en suivant entre deux autres compartiments adjacents (13b, 13c et 13f, 13e), lesdits escaliers menant à chaque fois à deux compartiments opposés (13a' et 13b', 13c' et 13d' ainsi que 13e' et 13f) du niveau supérieur (12) et sont disposés **dans le sens longitudinal de la marche exactement au-dessus des compartiments (13a,** 13b, 13c, 13d, 13e, 13f) du niveau inférieur (8), et chaque compartiment (13a', 13b', 13c', 13d', 13e', 13f) du niveau supérieur (12) s'étend sur toute la largeur de la voiture.

2. Voiture de voyageurs à deux niveaux selon la revendication 1, **caractérisée en ce que** chaque compartiment (13a, 13a', 13b, 13b', 13c, 13c', 13d, 13d', 13e, 13e', 13f, 13f) de la zone à deux niveaux (4) est équipé à chaque fois de quatre couchettes (19) qui sont disposées perpendiculairement au sens de la marche.

3. Voiture de voyageurs à deux niveaux selon l'une quelconque des revendications 1 ou 2, **caractérisée en ce que** les couchettes (19) peuvent être transformées en sièges.

4. Voiture de voyageurs à deux niveaux selon l'une des revendications 1 à 3, **caractérisée en ce que** les compartiments (13a', 13b', 13c', 13d', 13e', 13f) du niveau supérieur (12) sont équipés de deux fenêtres extérieures opposées (21).

5. Voiture de voyageurs à deux niveaux selon l'une des revendications 1 à 4, **caractérisée en ce que** chaque compartiment (13a', 13b', 13c', 13d', 13e', 13f) du niveau supérieur (12) présente un accès séparé, disposé perpendiculairement au sens de la marche, qui peut être fermé au moyen d'une porte coulissante (20).

6. Voiture de voyageurs à deux niveaux selon l'une des revendications 1 à 5, **caractérisée en ce qu'**un palier (16) se trouvant à peu près au niveau du plancher (12a) des compartiments adjacents (13a' et 13b', 13c' et 13d' ainsi que 13e' et 13f) est disposé à l'extrémité des escaliers (15) menant au niveau supérieur (12).

7. Voiture de voyageurs à deux niveaux selon l'une des revendications 1 à 6, **caractérisée en ce que** l'espace situé derrière les escaliers (15) menant au niveau supérieur (12) peut être utilisé en guise de rangement grâce à des ouvertures pouvant être fermées par des **trappes (23) et disposées dans une paroi latérale adjacente.**

8. Voiture de voyageurs à deux niveaux selon l'une des revendications 1 à 7, **caractérisée en ce que** chaque compartiment (13a, 13b, 13c, 13d, 13e, 13f) du niveau inférieur (8) présente un accès séparé, disposé dans le sens longitudinal de la marche et pouvant être fermé au moyen d'une porte à battants ou d'une porte coulissante (22).

9. Voiture de voyageurs à deux niveaux selon l'une des revendications 1 à 8, **caractérisée en ce qu'**au moins un espace sanitaire (10) est disposé dans la zone à un niveau (3, 3').

10. Voiture de voyageurs à deux niveaux selon l'une des revendications 1 à 9, **caractérisé en ce que** d'autres compartiments (11) pourvus de couchettes et/ou de lits (12) qui sont accessibles par le couloir latéral (7) au moyen de portes à battants ou de portes coulissantes (11d) sont disposés dans la zone à un niveau (8).
